# EUROPÄISCHE PATENTANMELDUNG

(11) **EP 4 716 032 A1**
(43) Veröffentlichungstag der Anmeldung: **25.03.2026**
(21) Anmeldenummer: 24201828.1
(22) Anmeldetag: 23.09.2024
(51) Int. Cl.: H01R 43/048, H01R 43/058

(54) **VORRICHTUNG ZUM VERBINDEN EINES KONTAKTELEMENTS MIT EINEM LEITER SOWIE VERFAHREN**

(71) Anmelder: Schäfer Werkzeug- und Sondermaschinenbau GmbH, 76669 Bad Schönborn (DE)
(72) Erfinder: Schäfer, Alexander, 76669 Bad Schönborn-Langenbrücken (DE); Wuhrer, Alexander, 76669 Bad Schönborn-Langenbrücken (DE)
(74) Vertreter: Hoffmann Eitle

(57) **Zusammenfassung**

Die Erfindung betrifft eine Vorrichtung zum Verbinden eines Kontaktelements mit einem Leiter sowie ein entsprechendes Verfahren. Die Vorrichtung umfasst einen Aufnahmebereich (A) zum Positionieren des Kontaktelements und des Leiters, mehrere Stempel (30, 30'; 31-31'''; 32, 32'; 33, 33'), die derart um den Aufnahmebereich (A) angeordnet sind, dass die Stempel (30, 30'; 31-31'''; 32, 32'; 33, 33') das Kontaktelement am Leiter befestigen können, und ferner mindestens einen Sensor (40-40'''), der zur Ermittlung einer Kraft-Kurve oder Kraftwerten an einem der Stempel angeordnet ist. Mit einer solchen Vorrichtung sowie einem solchen Verfahren kann ein insbesondere hülsenförmiges Kontaktelement an einem Leiter befestigt, insbesondere verpresst, werden.

## Beschreibung

### Technisches Gebiet

Die Erfindung betrifft eine Vorrichtung zum Verbinden eines Kontaktelements mit einem Leiter sowie ein Verfahren zum Verbinden eines Kontaktelements mit einem Leiter. Mit einer solchen Vorrichtung sowie einem solchen Verfahren kann ein insbesondere hülsenförmiges Kontaktelement an einem Leiter befestigt, insbesondere verpresst, werden.

### Stand der Technik

Vorrichtungen zum Verbinden eines Kontaktelements mit einem Leiter sind in verschiedenen Ausführungen bekannt. Kontaktelemente können dabei unterschiedliche Formen aufweisen. Beispielsweise kann es sich um ein hülsenförmiges Kontaktelement handeln, wobei zum Herstellen einer Verbindung in diesem Fall der Leiter in die Öffnung des Kontaktelements eingeschoben und nachfolgend durch einen oder mehrere Crimpstempel am Leiter verpresst wird.

DE 42 40 498 A1 beschreibt eine Vorrichtung zum Verbinden eines Drahtes mit einem Kontaktelement oder dergleichen durch Verformen von Klemmteilen des Kontaktelements mittels Druckorganen, insbesondere Druckorganen eines auswechselbar in einer Anschlagpresse angeordneten Crimpwerkzeuges mit Crimpstempel, der in einer Crimpstellung die Verformung durchführt. Zum Erzeugen mehrerer Verformungsbereiche am Kontaktelement ist eine deren Anordnung entsprechende Zahl von Crimpstempeln um eine Aufnahmeöffnung angeordnet.

Ferner ist das Dokument DE 195 20 928 A1 bekannt. Darin wird eine Vorrichtung zum Verbinden eines Drahtes mit einem Kontaktelement durch Verformen eines Klemmbereiches des Kontaktelementes mittels einer Mehrzahl von relativ zueinander in eine Crimpstellung bewegbaren Crimpstempeln beschrieben. Der Klemmbereich weist in verformtem Zustand in Querschnittsrichtung des Drahtes die Form eines Polygons auf. Außenflächenabschnitte der Crimpstempel sind so ausgebildet, dass sie in der Crimpstellung den Klemmbereich zum Bilden des Polygons umschließen und mindestens ein Außenflächenabschnitt eines ersten Crimpstempels im Verhältnis zu einer Seite des Polygons so gerade oder leicht abgewinkelt verlängert ausgebildet ist, dass dieser verlängerte Außenflächenabschnitt in der Crimpstellung einen Abschnitt eines zweiten Crimpstempels berührend überlappt.

Obwohl sich die genannten Vorrichtungen im Betrieb bewährt haben, bestehen gesteigerte Anforderungen an die Qualitätsüberwachung der mit einer solchen Vorrichtung hergestellten Produkte.

### Darstellung der Erfindung

Die Erfindung zielt darauf ab, eine Vorrichtung zum Verbinden eines Kontaktelements mit einem Leiter bereitzustellen, mit der die Zuverlässigkeit in der Fertigung weiter gesteigert werden kann. Ferner besteht die Forderung nach einem entsprechenden Verfahren.

Anspruch 1 stellt hierfür eine Lösung bereit. Insbesondere löst die Erfindung diese Aufgabe dadurch, dass mindestens ein Sensor bereitgestellt wird, der zur (direkten oder indirekten) Ermittlung einer Kraft-Kurve, insbesondere einer Crimpkraft-Kurve, oder Kraftwerten an einem Stempel angeordnet ist. Dies ermöglicht eine direkte und unmittelbare Überwachung des Verarbeitungsvorgangs, insbesondere Crimpvorgangs, sodass fehlerhafte Teile zuverlässig detektiert und aussortiert werden können. Folglich kann äußerst zuverlässig eine hohe Fertigungsqualität gewährleistet werden.

Insbesondere stellt die Erfindung eine Vorrichtung zum Verbinden eines, bevorzugt hülsenförmigen, Kontaktelements mit einem Leiter bereit, wobei die Vorrichtung aufweist: einen Aufnahmebereich zum Positionieren des Kontaktelements und des Leiters, mehrere Stempel, insbesondere Crimpstempel, die derart um den Aufnahmebereich angeordnet sind, dass die Stempel das Kontaktelement am Leiter befestigen können, und mindestens einen Sensor, der zur (direkten oder indirekten) Ermittlung einer Kraft-Kurve, insbesondere Crimpkraftkurve, oder einzelnen Kraftwerten an einem der Stempel angeordnet ist.

Auf diese Weise können Veränderungen während des Verarbeitungsvorgangs, insbesondere Crimpvorgangs, wie beispielsweise einseitige Abnutzung der Führung oder eines Stempels, eine unsymmetrische Lage des Kontaktelements zu den Stempeln oder eine unsymmetrische Ausgestaltung des Kontaktelements, zuverlässig erkannt werden. Das Bereitstellen des Sensors am Stempel gewährleistet eine Erfassung in direkter Nähe zum Ort der Verpressung der Verbindung. Jegliche Prozessvariationen, die zum Verändern der Verpresskraft führen, können durch die optimierte Verpresskraft-Messung, insbesondere die optimierte Messstelle, besser erkannt werden.

Durch die erfindungsgemäße Vorrichtung kann eine Optimierung im Bereich der Verarbeitung von Kontaktelementen, insbesondere hülsenförmigen Kontaktelementen, in Werkzeugen erfolgen. Es wurde festgestellt, dass insbesondere hülsenförmige Kontaktelemente im Vergleich zu anderen Massenkontakten aus gestanztem Blech einen schlechteren Headroom aufweisen. Der Headroom bezeichnet die Differenz zwischen den Maximalwerten einer guten Crimpverbindung und einer Crimpung, bei der der Litzenverbund des Leiters nicht erfasst wird, also eine leere Crimpung entsteht. Die Anforderung besteht darin, dass die Litzen vollständig erfassbar sind und eine maximale Abweichung von nur wenigen Prozent fehlender Litzen akzeptiert wird. In der Praxis kann dies dazu führen, dass eine Litze fehlt, abhängig vom Querschnitt des Leiters.

Zusätzliche Einwirkungen, beispielsweise durch weitere mechanisch bewegte Bauteile während des Crimpvorgangs, würden sich negativ auf die Detektion auswirken. Die Erfindung gewährleistet damit, die zusätzlichen mechanischen, jedoch nicht auf das Produkt einwirkenden, Einflüsse, die in solchen Werkzeugen vorhanden sind, bei der Qualitätsüberwachung weitestgehend auszuklammern.

Es ist bevorzugt, dass zumindest vier Stempel um den Aufnahmebereich angeordnet sind. Eine sogenannte 4-Punkt-Vercrimpung hat sich insbesondere bei hülsenförmigen Kontaktelementen als vorteilhaft erwiesen. Es können jedoch auch mehr oder weniger als vier Stempel, beispielsweise drei oder sechs Stempel, vorgesehen sein.

Die Stempel können in einer zur vertikalen Richtung schrägen Ausrichtung angeordnet sein, insbesondere wenn die Vorrichtung vier Stempel umfasst. Die Stempel sind bevorzugt sternförmig um den Aufnahmebereich angeordnet.

Die Stempel können in gleichmäßiger Verteilung um den Aufnahmebereich angeordnet sein. Insbesondere handelt es sich, wenn vier Stempel vorgesehen sind, um eine V-Anordnung mit einem 90-Grad-Versatz.

Gemäß einer bevorzugten Ausführungsform wird eine Auswerteeinheit bereitgestellt, die mit dem Sensor in Verbindung steht, wobei die Auswerteeinheit eingerichtet ist, während eines Verarbeitungsvorgangs, insbesondere eines Crimpvorgangs, die Kraft-Kurve oder einzelne (spezifische) Kraftwerte im Kraftverlauf, sowie lokale oder absolute Maxima oder Minima in Höhe und Lage auszuwerten.

Insbesondere ist die Auswerteeinheit eingerichtet, bei einer definierten Abweichung von einem Soll-Verlauf der Kraft-Kurve eine Fehlermeldung zu generieren. Demnach kann das entsprechende (Crimp-)Produkt als Ausschuss entfernt werden.

Gemäß einer Ausführungsform weist der oder zumindest einer der Stempel einen ersten Stempelabschnitt sowie einen zweiten Stempelabschnitt auf, und der Sensor ist zwischen dem ersten Stempelabschnitt und dem zweiten Stempelabschnitt angeordnet. Somit kann eine Erfassung durch den Sensor äußerst präzise und in unmittelbarer Nähe zum Ort der Verpressung, insbesondere Vercrimpung, erfolgen. Der Stempel ist dabei mit dem ersten Stempelabschnitt sowie dem zweiten Stempelabschnitt bevorzugt mehrteilig ausgebildet.

Gemäß einer weiteren Ausführungsform weist der zumindest eine Stempel einen oder mehrere Schwächungsbereiche auf. Der oder die Schwächungsbereiche führen bei einer Krafteinwirkung, wie diese bei der Verpressung des Kontaktelements am Leiter entsteht, zu einer definierten Verformung des Stempels. Der Sensor kann eine sich aus der Verformung des Stempels ergebende Kraft direkt oder indirekt erfassen.

Gemäß einer Ausführungsform ist der Sensor an einer Oberfläche des Stempels angeordnet, beispielsweise angeklebt. Insbesondere handelt es sich beim Sensor dieser Ausführungsform um einen Dehnungsmessstreifen.

Es ist bevorzugt, dass mehrere Sensoren vorgesehen sind, wobei jeweils ein Sensor an einem Stempel angeordnet ist. Wenn die Vorrichtung beispielsweise vier Stempel umfasst, können an zwei, drei oder allen Stempeln Sensoren angebracht sein.

Gemäß einer Ausführungsform ist der genannte Sensor als Kraftsensor ausgebildet. De Kraftsensor wird dabei derart am Stempel platziert, dass sich der Sensor im direkten Kraftfluss oder im Bereich einer Krafteinwirkung am Stempel befindet.

Gemäß einer anderen Ausführungsform ist der genannte Sensor als Dehnungssensor, insbesondere als Dehnungsmessstreifen, ausgebildet. Ein Dehnungssensor wird insbesondere an einer Oberfläche des Stempels angebracht, bevorzugt angeklebt.

Die Vorrichtung weist gemäß einer Ausführungsform eine Verstelleinrichtung, insbesondere in Form eines Drehkopfs auf, der von einem Pressenstempel antreibbar ist. Der vom Pressenstempel auf den Drehkopf übergeleitete Pressenhub führt zur Betätigung der Vorrichtung und somit zur Durchführung eines Crimpvorgangs. Durch die Verstellmöglichkeit lässt sich der Betätigungshub der Vorrichtung einstellen, was eine Veränderung der Verpressung bewirkt.

Es ist bevorzugt, dass jedem Stempel eine Rückstelleinrichtung, insbesondere eine Feder, zugeordnet ist. Die Rückstelleinrichtung stellt gewissermaßen einen Kraftspeicher bereit und dient der Führung einer Druckbacke. Die Rückstelleinrichtung, insbesondere eine Schraubenfeder, kann um einen Sicherungsbolzen angeordnet sein.

Gemäß einem weiteren Aspekt der Erfindung wird ein Verfahren zum Verbinden eines Kontaktelements mit einem Leiter bereitgestellt, umfassend die Schritte: Positionieren des Kontaktelements und des Leiters in einem Aufnahmebereich und Bewegen mehrerer Stempel zum Aufnahmebereich, um ein Kontaktelement am Leiter zu befestigen, insbesondere anzupressen, wobei mindestens ein Sensor vorgesehen ist, der zur (direkten oder indirekten) Ermittlung einer Kraft-Kurve oder Kraftwerten an einem der Stempel angeordnet ist. Bezüglich der Vorteile wird auf die Erläuterungen zur Vorrichtung verwiesen. Im Rahmen des Verfahrens kann eine Vorrichtung gemäß einem der zuvor genannten Aspekte zum Einsatz kommen.

Beim genannten Leiter handelt es sich insbesondere um einen elektrischen Leiter, der Litzen umfasst, mit denen das Kontaktelement verpresst wird. Gemäß einer weiteren Ausführungsform kann es sich bei dem Leiter um einen Lichtwellenleiter handeln. In diesem Fall kann das Kontaktelement als Metallhülse (Kontakt mit einem Innengewinde) ausgebildet sein.

### Kurze Beschreibung der Zeichnungen

Die Erfindung wird nachfolgend anhand der beigefügten Figuren beispielhaft beschrieben.
- Fig. 1: ist eine Ansicht eines erfindungsgemäßen Crimpwerkzeugs gemäß einer ersten Ausführungsform, wobei das Crimpwerkzeug in einer Anschlagpresse aufgenommen ist.
- Fig. 2: zeigt das Crimpwerkzeug gemäß der ersten Ausführungsform.
- Fig. 3: zeigt Komponenten des Crimpwerkzeugs gemäß der ersten Ausführungsform.
- Fig. 4: zeigt Komponenten eines Crimpwerkzeugs gemäß einer zweiten Ausführungsform.
- Fig. 5: zeigt Komponenten eines Crimpwerkzeugs gemäß einer dritten Ausführungsform.
- Fig. 6: zeigt Komponenten eines Crimpwerkzeugs gemäß einer vierten Ausführungsform.

### Beschreibung von Ausführungsformen

Anhand der beigefügten Figuren werden bevorzugte Ausführungsformen der Erfindung beispielhaft erläutert. Einzelne Merkmale der nachfolgend genannten Ausführungsformen können jeweils einzeln zur Spezifizierung der Erfindung herangezogen werden. Ferner werden durch Kombination von Einzelmerkmalen der nachfolgend beschriebenen Ausführungsformen weitere Ausführungsformen ausgebildet.

Insbesondere wird in Fig. 1 eine Anschlagpresse 100 dargestellt, in der ein Crimpwerkzeug 10 gemäß einer ersten Ausführungsform aufgenommen ist. Das Crimpwerkzeug 10 ist eine Ausführungsform einer Vorrichtung zum Verbinden eines Kontaktelements mit einem Leiter. Ein Pressenstempel 110 der Anschlagpresse 100 ist zur Betätigung des Crimpwerkzeugs 10 vorgesehen und kann dementsprechend eine Bewegung in vertikaler Richtung durchführen. Bei Bedarf ist es möglich, das Crimpwerkzeug 10 auszutauschen und durch ein anderes Crimpwerkzeug zu ersetzen.

Das Crimpwerkzeug 10 ist, wie nachfolgend näher beschrieben, zum Verbinden eines Kontaktelements mit einem Leiter vorgesehen. Hierzu wird ein hülsenförmiges Kontaktelement um einen Leiter angeordnet, oder ein Endabschnitt des Leiters in das hülsenförmige Kontaktelement eingeschoben, und das Kontaktelement wird von mehreren Seiten mit dem Leiter verpresst. Zum Durchführen des Crimpvorgangs wird das um den Leiter angeordnete Kontaktelement in einem Aufnahmebereich A angeordnet.

Obwohl im Rahmen der bevorzugten Ausführungsformen Crimpwerkzeuge beschrieben werden, die zum Verpressen eines Kontaktelements am Leiter von vier Seiten beitragen, umfasst die Erfindung auch Ausführungsformen, die zum Verpressen solcher Kontaktelemente an weniger oder mehr als vier Bereichen des Kontaktelements eingerichtet sind.

Beim genannten Leiter handelt es sich insbesondere um einen elektrischen Leiter, der Litzen umfasst, mit denen das Kontaktelement verpresst wird.

Das in Fig. 2 detaillierter dargestellte Crimpwerkzeug 10 umfasst ein Gehäuse 15, wobei das Gehäuse 15 eine Bodenplatte 16, eine Frontplatte 17 sowie mehrere Seitenplatten 18 aufweist. Im Gehäuse 15 ist ein Crimpeinsatz 19 aufgenommen, der (in Fig. 2 nicht dargestellte) Führungen für mehrere Crimpstempel (Stempel) 30-34 bereitstellt. Die Crimpstempel 30-34 sind in einem jeweiligen Winkel von 90° zueinander ausgerichtet und sternförmig um den Aufnahmebereich A angeordnet.

Ferner umfasst das Crimpwerkzeug 10 ein Druckstück 20, welches eine außerhalb des Gehäuses 15 angeordnete Querplatte 21 sowie einen sich in das Gehäuse 15 erstreckenden ersten Druckstempel 22 sowie einen sich in das Gehäuse 15 erstreckenden zweiten Druckstempel 23 umfasst. An der Querplatte 21 ist ein Drehkopf 26 vorgesehen, der die vom Pressstempel 110 eingebrachte Kraft in das Crimpwerkzeug 10, insbesondere das Druckstück 20 des Crimpwerkzeugs 10, einleitet. Auf diese Weise wird das Druckstück zum Durchführen des Crimpvorgangs in einer vertikalen Richtung bewegt.

Der erste Druckstempel 22 umfasst eine obere Druckschräge 22a sowie eine untere Druckschräge 22b. Über diese Druckschrägen findet eine Kraftübertragung auf entsprechend eine obere Druckbacke 24a sowie eine untere Druckbacke 24b statt, sodass die Druckbacken 24a, 24b in einer horizontalen Richtung bewegt werden. Die obere Druckbacke 24a befindet sich mit dem ersten Crimpstempel 30 und die untere Druckbacke 24b befindet sich mit dem vierten Crimpstempel 33 in Eingriff, sodass bei einer Bewegung der Druckbacken 24a, 24b entsprechend der erste Crimpstempel 30 sowie der zweite Crimpstempel 33 in Relation zum Aufnahmebereich A bewegt werden.

Der zweite Druckstempel 23 umfasst eine obere Druckschräge 23a sowie eine untere Druckschräge 23b. Über diese Druckschrägen 23a, 23b findet eine Kraftübertragung auf entsprechend eine obere Druckbacke 25a sowie eine untere Druckbacke 25b statt, um diese Druckbacken 24a, 24b in einer horizontalen Richtung zu bewegen. Die obere Druckbacke 25a befindet sich mit dem zweiten Crimpstempel 31 und die untere Druckbacke 25b befindet sich mit dem dritten Crimpstempel 32 in Eingriff.

Durch die Anordnung und Betätigung der Crimpstempel 30-33 kann ein Verpressen eines Kontaktelements an einem Leiter im Aufnahmebereich A von vier Seiten durchgeführt werden. Die Druckbacken 24a, 24b, 25a, 25b werden durch Sicherungsbolzen 27 geführt und durch die jeweils am Sicherungsbolzen 27 vorgesehene Feder 28 aus der Crimpstellung zurückgeführt.

Gemäß der ersten Ausführungsform des Crimpwerkzeugs 10 ist der zweite Crimpstempel 31 mehrteilig ausgeführt, und umfasst insbesondere einen ersten Crimpstempelabschnitt (Stempelabschnitt) 31a sowie einen zweiten Crimpstempelabschnitt (Stempelabschnitt) 31b. Zwischen dem ersten Crimpstempelabschnitt 31a und dem zweiten Crimpstempelabschnitt 31b ist ein Kraftsensor 40 angeordnet. Der Kraftsensor 40 ist eingerichtet, eine während eines Crimpvorgangs wirkende Kraft aufzunehmen, sodass während eines Crimpvorgangs eine Crimpkraft-Kurve (Kraft-Kurve) aufgezeichnet werden kann. Durch die Anordnung des Kraftsensors 40 im Bereich des zweiten Crimpstempels 31 können die während des Crimpvorgangs wirkenden Kräfte beim Verpressen des Kontaktelements am Leiter exakt ermittelt werden.

Anhand von Fig. 4 wird eine zweite Ausführungsform eines Crimpwerkzeugs beschrieben, wobei ähnlich zu Figur 3 zur besseren Veranschaulichung lediglich Komponenten des Crimpwerkzeugs dargestellt sind. Bezüglich nicht dargestellter Komponenten des Crimpwerkzeugs und der Anschlagpresse sowie weiterer Details wird auf die Erläuterungen zur ersten Ausführungsform verwiesen.

Insbesondere umfasst das Crimpwerkzeug gemäß der zweiten Ausführungsform ein Druckstück 20', welches eine Querplatte 21', einen ersten Druckstempel 22' sowie einen zweiten Druckstempel 23' umfasst. Der erste Druckstempel 22' umfasst eine obere Druckschräge 22a' sowie eine untere Druckschräge 22b', über die eine Kraftübertragung auf entsprechend eine obere Druckbacke 24a' sowie eine untere Druckbacke 24b' stattfindet. Die obere Druckbacke 24a' befindet sich mit dem ersten Crimpstempel 30' und die untere Druckbacke 24b' befindet sich mit dem vierten Crimpstempel 33' in Eingriff, sodass bei einer Bewegung der Druckbacken 24a', 24b' entsprechend der erste Crimpstempel 30' sowie der zweite Crimpstempel 33' in Relation zum Aufnahmebereich A bewegt werden. Der zweite Druckstempel 23' umfasst eine obere Druckschräge 23a' sowie eine untere Druckschräge 23b', über die eine Kraftübertragung auf entsprechend eine obere Druckbacke 25a' sowie eine untere Druckbacke 25b' stattfindet. Die obere Druckbacke 25a' befindet sich mit dem zweiten Crimpstempel 31' und die untere Druckbacke 25b' befindet sich mit dem dritten Crimpstempel 32' in Eingriff.

Die zweite Ausführungsform des Crimpwerkzeugs unterscheidet sich von derjenigen der ersten Ausführungsform darin, dass alle Crimpstempel 30-33` mehrteilig ausgebildet sind. Somit umfasst der erste Crimpstempel 30' einen ersten Crimpstempelabschnitt 30a' sowie einen zweiten Crimpstempelabschnitt 30b`, der zweite Crimpstempel 31' umfasst einen ersten Crimpstempelabschnitt 31a' sowie einen zweiten Crimpstempelabschnitt 31b`, der dritte Crimpstempel 32' umfasst einen dritten Crimpstempelabschnitt 32a' sowie einen zweiten Crimpstempelabschnitt 32b`, und der vierte Crimpstempel 33' umfasst einen ersten Crimpstempelabschnitt 33a' sowie einen zweiten Crimpstempelabschnitt 33b'.

Zwischen den jeweiligen Crimpstempelabschnitten ist ein Kraftsensor 40' angeordnet. Bzgl. der Funktionsweise des jeweiligen Kraftsensors 40' wird auf die Erläuterungen des Kraftsensors 40' gemäß der ersten Ausführungsform verwiesen.

Die Verwendung von mehreren Sensoren an verschiedenen Positionen bietet die Möglichkeit, Abweichungen und Veränderungen während des Crimpvorgangs noch präziser zu erfassen. Dadurch wird eine genauere Erfassung von unsymmetrischen Kräften oder ungleichmäßigen Verformungen ermöglicht.

Fig. 5 zeigt eine dritte Ausführungsform eines Crimpwerkzeugs, wobei zur besseren Übersicht lediglich bestimmte Komponenten des Crimpwerkzeugs dargestellt werden. Bezüglich nicht dargestellter Komponenten und der Anschlagpresse sowie weiterer Details wird auf die Erläuterungen zur ersten und zweiten Ausführungsform verwiesen.

In Fig. 5 ist das Druckstück 20" zur Veranschaulichung in perspektivischer Ansicht dargestellt. Das Druckstück 20" gemäß der dritten Ausführungsform entspricht im Wesentlichen demjenigen gemäß der ersten Ausführungsform und umfasst eine Querplatte 21'', einen ersten Druckstempel 22" sowie einen zweiten Druckstempel 23". Der erste Druckstempel 22" umfasst eine obere Druckschräge 22a" sowie eine untere Druckschräge 22b", und der zweite Druckstempel 23" umfasst eine obere Druckschräge 23a" sowie eine untere Druckschräge 23b".

Wie anhand der ersten und zweiten Ausführungsform erläutert, werden über das Druckstück sowie die Druckschrägen Druckbacken betätigt. In Fig. 5 wird zur Veranschaulichung lediglich eine obere Druckbacke 25a" dargestellt, mit der ein zweiter Crimpstempel 31" angetrieben wird.

Das Crimpwerkzeug gemäß der dritten Ausführungsform unterscheidet sich dadurch von demjenigen der ersten Ausführungsform im Wesentlichen darin, dass der zweite Crimpstempel 31" einteilig sowie wie nachfolgend ausgebildet ausgestaltet ist.

Insbesondere umfasst der zweite Crimpstempel 31" einen Betätigungsabschnitt 31-1" sowie einen sich hiervon erstreckenden Erstreckungsabschnitt 31-2". Der Erstreckungsabschnitt 31-2" endet in einem u-förmigen Bereich, in dem ein Kraftsensor 40'' aufgenommen ist. Im Betätigungsabschnitt 31-1" ist ein Schwächungsbereich 31-1a" und im Erstreckungsabschnitt 31-2" ' ist ein Schwächungsbereich 31-2a'' vorgesehen, wobei die Schwächungsbereiche 31-1a'', 31-2a" bei einer Krafteinwirkung auf den zweiten Crimpstempel 31" eine entsprechende Verformung des zweiten Crimpstempels 31" bedingen. Auf Grund der Verformung des zweiten Crimpstempels 31" kann durch den Kraftsensor 40" eine Krafterfassung erfolgen, sodass bei Betätigung des Crimpwerkzeugs eine Crimpkraft-Kurve aufgezeichnet werden kann.

Fig. 6 zeigt eine vierte Ausführungsform eines Crimpwerkzeugs, wobei ähnlich zu den Darstellungen in den Figuren 3-5 zur besseren Übersicht lediglich Komponenten des Crimpwerkzeugs gemäß der vierten Ausführungsform dargestellt werden.

Insbesondere umfasst das Crimpwerkzeug gemäß der vierten Ausführungsform ein Druckstück 20", welches ähnlich zu denjenigen der ersten bis dritten Ausführungsform ausgebildet ist.

Insbesondere umfasst das Druckstück 20‴ eine Querplatte 21‴, einen ersten Druckstempel 22‴ sowie einen zweiten Druckstempel 23‴. Der erste Druckstempel 22‴ umfasst eine obere Druckschräge 22a‴ sowie eine untere Druckschräge 22b‴, und der zweite Druckstempel 23‴ umfasst eine obere Druckschräge 23a‴ sowie eine untere Druckschräge 23b‴.

Wie anhand der ersten, zweiten und dritten Ausführungsform erläutert, werden über das Druckstück 20‴ sowie dessen Druckschrägen Druckbacken betätigt. In Fig. 6 wird zur Veranschaulichung lediglich eine obere Druckbacke 25a‴ dargestellt, mit der ein zweiter Crimpstempel 31‴ angetrieben wird.

Das Crimpwerkzeug gemäß der vierten Ausführungsform unterscheidet sich im Wesentlichen darin von demjenigen der ersten Ausführungsform, dass der zweite Crimpstempel 31‴ einteilig ausgeführt ist. Ferner ist an einer Oberfläche des Crimpstempels ein Dehnungsmessstreifen 40‴ angeordnet, um eine Verformung des zweiten Crimpstempels 31‴ während eines Crimpvorgangs zu erfassen.

Die beschriebene Anschlagpresse 100 weist eine (nicht dargestellte) Auswerteeinheit auf, die mit dem Sensor (40-40‴) gemäß der jeweiligen Ausführungsform in Verbindung steht. Anhand der Auswerteeinheit kann auf Grundlage der vom jeweiligen Sensor ermittelten Daten während eines Crimpvorgangs eine Crimpkraft-Kurve ausgewertet werden. Im Fall einer definierten Abweichung von einem Soll-Verlauf der Crimpkraft-Kurve können Maßnahmen eingeleitet werden, beispielsweise das mit diesem Crimpvorgang hergestellte Produkt als Ausschuss aus dem Fertigungsprozess zu entfernen. Andernfalls kann für sogenannte Gut-Teile eine entsprechende Dokumentation erfolgen, die ein Nutzer des Crimpwerkzeugs als Nachweis der Fertigungsqualität speichern kann.

Obwohl die Erfindung anhand eines elektrischen Leiters beschrieben wurde, ist es auch möglich, dass es sich bei dem Leiter um einen Lichtwellenleiter, beispielsweise Kunststoff-Lichtwellenleiter, handelt. Hierbei kann rein beispielhaft im Rahmen einer Reparaturlösung eine Metallhülse (Kontakt mit einem Innengewinde) am Lichtwellenleiter angebracht werden, die mit Hilfe eines solchen Crimpwerkzeugs durch Einpressen von "Rillen" in den Lichtwellenleitermantel erfolgt.

## Patentansprüche

1. Vorrichtung zum Verbinden eines Kontaktelements mit einem Leiter, umfassend:
einen Aufnahmebereich (A) zum Positionieren des Kontaktelements und des Leiters,
mehrere Stempel (30, 30'; 31-31‴; 32, 32'; 33, 33'), die derart um den Aufnahmebereich (A) angeordnet sind, dass die Stempel (30, 30'; 31-31‴; 32, 32'; 33, 33') das Kontaktelement am Leiter befestigen können,
ferner umfassend mindestens einen Sensor (40-40‴), der zur Ermittlung einer Kraft-Kurve oder Kraftwerten an einem der Stempel angeordnet ist.

2. Vorrichtung gemäß Anspruch 1, wobei zumindest vier Stempel um den Aufnahmebereich angeordnet sind, wobei bevorzugt ist, dass die Stempel in einer zur vertikalen Richtung schrägen Ausrichtung angeordnet sind.

3. Vorrichtung gemäß einem der vorangegangenen Ansprüche, wobei die Stempel in gleichmäßiger Verteilung um den Aufnahmebereich (A) angeordnet sind.

4. Vorrichtung gemäß einem der vorangegangenen Ansprüche, ferner umfassend zumindest eine Auswerteeinheit, die mit dem Sensor (40-40‴) in Verbindung steht, wobei die Auswerteeinheit eingerichtet ist, während eines Verarbeitungsvorgangs die Kraft-Kurve oder die Kraftwerte auszuwerten.

5. Vorrichtung gemäß Anspruch 4, wobei die Auswerteeinheit eingerichtet ist, bei einer definierten Abweichung von einem Soll-Verlauf der Kraft-Kurve eine Fehlermeldung zu generieren.

6. Vorrichtung gemäß einem der vorangegangenen Ansprüche, wobei der oder zumindest einer der Stempel einen ersten Stempelabschnitt (31a; 30a', 31a', 32a', 33a') sowie einen zweiten Stempelabschnitt (31b; 30b', 31b', 32b', 33b') aufweist und der Sensor (40, 40') zwischen dem ersten Stempelabschnitt (31a; 30a', 31a', 32a', 33a') und dem zweiten Stempelabschnitt (31b; 30b', 31b', 32b', 33b') angeordnet ist.

7. Vorrichtung gemäß einem der Ansprüche 1-5, wobei der zumindest eine Stempel (31") einen oder mehrere Schwächungsbereiche (31-1a'', 31-2a'') aufweist und der Sensor (40'') eine sich aus einer Verformung des Stempels (31") ergebende Kraft erfasst.

8. Vorrichtung gemäß einem der vorangegangenen Ansprüche, wobei der Sensor (40‴) an einer Oberfläche des Stempels (31‴) angeordnet ist.

9. Vorrichtung gemäß einem der vorangegangenen Ansprüche, umfassend mehrere Sensoren (40-40‴), wobei jeweils ein Sensor an einem Stempel angeordnet ist.

10. Vorrichtung gemäß einem der vorangegangenen Ansprüche, wobei der Sensor ein Kraftsensor (40-40'') oder ein Dehnungssensor (40‴) ist.

11. Vorrichtung gemäß einem der vorangegangenen Ansprüche, ferner umfassend eine Verstelleinrichtung, insbesondere einen Drehkopf (26), die von einem Pressenstempel (110) antreibbar ist.

12. Vorrichtung gemäß einem der vorangegangenen Ansprüche, wobei jedem Stempel eine Rückstelleinrichtung (28), insbesondere eine Feder, zugeordnet ist.

13. Verfahren zum Verbinden eines Kontaktelements mit einem Leiter, umfassend:
Positionieren des Kontaktelements und des Leiters in einem Aufnahmebereich (A),
Bewegen mehrerer Stempel (30, 30'; 31-31‴; 32, 32'; 33, 33') zum Aufnahmebereich zum Befestigen des Kontaktelements am Leiter,
wobei mindestens ein Sensor (40-40‴) vorgesehen ist, der zur Ermittlung einer Kraft-Kurve oder Kraftwerten an einem der Stempel (30, 30'; 31-31‴; 32, 32'; 33, 33') angeordnet ist.
